# EUROPÄISCHE PATENTSCHRIFT

(11) **EP 0 737 629 B1**
(45) Veröffentlichungstag und Bekanntmachung des Hinweises auf die Patenterteilung: **14.07.1999**
(21) Anmeldenummer: 96103431.1
(22) Anmeldetag: 06.03.1996
(51) Int. Cl.: B65D 83/68, B65D 81/32

(54) **Aufsatz zum Zumischen mindestens eines Produkts in Form mindestens eines Schaumstrangstreifens für einen Behälter zum Abgeben eines schaumförmigen Produkts**
Accessory for adding at least one stripe of a foamed product to the product dispensed from a foam dispenser
Accessoire pour récipient distributeur de mousse servant à incorporer au moins une raie d'au moins un produit à la mousse

(30) Priorität: 12.04.1995 DE 19513877; 29.04.1995 DE 29507218 U
(43) Veröffentlichungstag der Anmeldung: 16.10.1996
(73) Patentinhaber: Wella Aktiengesellschaft, 64274 Darmstadt (DE)
(72) Erfinder: Hildebrandt, Bodo, 64560 Riedstadt (DE)

(56) Entgegenhaltungen:
- EP-A- 0 335 763
- WO-A-87/02229
- DE-A- 2 005 288
- FR-A- 2 350 270
- US-A- 2 905 364
- US-A- 3 300 144
- US-A- 3 731 847

## Beschreibung

Die Erfindung betrifft einen Aufsatz nach der Gattung des Oberbegriffs des Hauptanspruchs.

Ein derartiger Aufsatz ist aus der EP 0 335 763 A bekannt, der dazu dient, aus einem Vorratsbehälter dosierte Teilmengen eines schaumförmigen Produkts zu entnehmen und dem Produkt ein flüssiges Produkt in Form mehrerer äußerer Streifen zuzumischen.

Der Erfindung liegt die Aufgabe zugrunde, einen gattungsgleichen Aufsatz zu schaffen, der auf eine Zumischung nur eines flüssigen Produkts nicht beschränkt und einfach aufgebaut ist.

Gelöst wird diese Aufgabe nach den Merkmalen des kennzeichnenden Teils des Hauptanspruchs. Weitere vorteilhafte Weiterbildungen / Ausgestaltungen der Erfindung gehen aus den Unteransprüchen hervor.

Dadurch, daß mindestens zwei neben dem Durchflußrohr achsenparallel angeordnete hohlzylinderförmige Kammern zur Aufnahme von unterschiedlichen, flüssigen Produkten vorgesehen sind, und daß jeder Kammer ein Durchtrittskanal, ein Austrittskanal und ein Kolben zugeordnet ist, ist eine Zumischung von mehr als nur einem Produkt möglich (Anspruch 1).

Zum Verbinden des Aufsatzes mit dem Vorratsbehälter ist eine Verbindungseinrichtung vorgesehen (Anspruch 2).

Vorteilhafterweise ist als Vorratsbehälter ein Druckgasbehälter vorgesehen (Anspruch 3).

Eine kostengünstige Herstellung ist dadurch gegeben, daß mindestens die Kammern und die Verbindungseinrichtung einteilig aus Kunststoff ausgestaltet sind (Anspruch 4).

Zum Abzweigen des schaumförmigen Produkts durch die Durchtrittskanäle ist eine Trennwand vorgesehen, wobei der Endabschnitt des Durchflußrohres axial versetzt angeordnet ist (Anspruch 5).

Bei einer weiteren Ausführung, zum Abzweigen des schaumförmigen Produkts durch die Durchtrittskanäle ist vorgesehen, daß das Durchflußrohr innenseitig mit einer Verengung versehen ist (Anspruch 6).

Dadurch, daß die Austrittskanäle mit je einer Einlaufmulde in den Innenraum des Durchflußrohrs versehen sind, ergibt sich eine bessere Vernetzung der flüssigen Produkte mit dem Schaumstrang (Anspruch 7).

Vorteilhafterweise ist der Rohrabschnitt als ein Verschlußdeckel ausgestaltet (Anspruch 8).

Dadurch, daß mindestens ein Durchtrittskanal verschließbar ausgebildet ist, ergibt sich eine Wahlmöglichkeit zum Zumischen von nur einer oder zwei flüssigen Produkten (Ansprüche 9 bis 11).

Eine visuelle Kontrolle über das Zumischen der flüssigen Produkte wird dadurch erreicht, daß sie untereinander eine unterschiedliche Farbe aufweisen, wodurch farbige Schaumstrangstreifen entstehen (Anspruch 12).

Die Erfindung wird anhand von vier Ausführungsbeispielen näher erläutert.

Es zeigt:
- Fig. 1: in einer geschnittenen Seitenansicht einen Aufsatz mit zwei Kammern als erstes Ausführungsbeispiel mit einem Vorratsbehälter;
- Fig. 2: in einem Schnitt II-II den Aufsatz nach der Fig. 1;
- Fig. 3: eine Variante des Aufsatzes nach der Fig. 2;
- Fig. 4: einen Aufsatz mit drei Kammern als ein zweites Ausführungsbeispiel;
- Fig. 5: in einer geschnittenen Seitenansicht einen Aufsatz als drittes Ausführungsbeispiel, bei dem wahlweise ein oder zwei verschiedene flüssige Produkte einem Schaum zugemischt werden können;
- Fig. 6: in einem Schnitt VI-VI den Aufsatz nach der Fig. 5;
- Fig. 7: in einer Draufsicht den Aufsatz nach der Fig. 5, und
- Fig. 8: in einer geschnittenen Seitenansicht einen Aufsatz als viertes Ausführungsbeispiel als Variante zu dem dritten Ausführungsbeispiel.

Die Figur 1 zeigt einen Aufsatz 1.1 für einen Vorratsbehälter 2 zum Abgeben von Teilmengen eines schaumförmigen Produkts, mit einer Zumischeinrichtung 3.1 für mindestens zwei unterschiedliche, flüssige Produkte 4, 5 in Form mindestens eines Schaumstrangstreifens, wobei der Aufsatz 1.1 ein Durchflußrohr 6.1 aufweist, das mit einem Endabschnitt 7 eines Entnahmerohrs 8 des Vorratsbehälters 2 verbindbar ist. Die Zumischeinrichtung 3.1, weist zur Aufnahme der flüssigen Produkte 4, 5 mindestens zwei hohlzylinderförmige Kammern 9, 10 auf, die neben dem Durchflußrohr 6.1 achsenparallel angeordnet sind, wobei einerseits das Durchflußrohr 6.1 und die Kammern 9, 10 bodenseitig mit mindestens je einem Durchtrittskanal 11, 12 und andererseits die Kammern 9, 10 deckenseitig mit mindestens je einem Austrittskanal 13, 14 versehen sind, woran sich ein Rohrabschnitt 15 zum Abgeben des schaumförmigen Produkts anschließt. In den Kammern 9, 10 ist jeweils ein vom schaumförmigen Produkt beaufschlagbarer Kolben 16, 17 angeordnet.

Zum Verbinden des Aufsatzes 1.1 mit dem Vorratsbehälter 2 ist der Aufsatz 1.1 mit einer an den Vorratsbehälter 2 angepaßten Verbindungseinrichtung 18 versehen. Vorzugsweise ist als Vorratsbehälter 2 ein Druckgasbehälter 2.1 vorgesehen. Die Verbindungseinrichtung 18 ist über ein in der Fig. 2 dargestelltes Filmscharnier 23 mit dem Aufsatz 1.1 derart verbunden, daß das Entnahmerohr 8 von einem Endabschnitt 7 des Entnahmerohrs 6.1 axial betätigbar ist durch eine in der Fig. 2 dargestellten Taste 24, wobei mit dem Entnahmerohr 8 ein nicht dargestelltes Ventil zum Dosieren von Schaum verbunden ist. Der Endabschnitt 7 des Durchflußrohrs 6.1 ist axial versetzt angeordnet und mit einer Trennwand 19 versehen. Die beiden Kammern 9, 10 sind oberseitig mit einem Verschlußdeckel 22 verschlossen, der als Verlängerung des Durchflußrohrs 6.1 einen Rohrabschnitt 15 aufweist. Zum Abgeben einer Teilmenge eines schaumförmigen Produkts mit einem oder mehreren Schaumstrangstreifen wird die Taste 24 gedrückt, wodurch das schaumförmige Produkt durch das Durchflußrohr 6.1 fließt und auch in die Durchtrittskanäle 11, 12, wodurch die Kolben 16, 17 von einem Schaumdruck beaufschlagt werden. Dadurch werden die flüssigen Produkte 4, 5 durch die Austrittskanäle 13, 14 gedrückt und bilden entsprechende Schaumstrangstreifen.

Aus der Fig. 2 geht die Anordnung der dem Durchflußrohr 6.1 nebeneinander angeordneten Kammern 9, 10 und den Austrittskanälen 13, 14 näher hervor.

In der Fig. 3 sind als Variante je Kammer drei Austrittskanäle 13, 13, 13; 14, 14, 14 dem Durchflußrohr 6.2 zugeordnet, wodurch die Schaumstrangstreifen eine bessere sichtbare Verteilung aufweisen.

Ein zweites Ausführungsbeispiel eines Aufsatzes 1.2 ist in der Fig. 4 dargestellt, wobei hier drei Kammern 9, 10, 10.1 mit je zwei Austrittskanälen vorgesehen ist. Auch durch diese Anordnung ist eine gute sichtbare Verteilung von Schaumstrangstreifen von drei verschiedenen, flüssigen Produkten 4, 5, 5.1 gegeben.

Die Fig. 5 zeigt ein drittes Ausführungsbeispiel eines Aufsatzes 1.3, bei dem ein Austrittskanal 13.1 wahlweise verschließbar ausgebildet ist durch Verdrehen des Durchflußrohrs 6.4 mittels eines Drehknopfs 25. Dadurch ist es möglich, entweder ein oder zwei flüssige Produkte 4, 5 dem Schaum zuzumischen. Wie in der Fig. 6 gestrichelt angedeutet, kann auch eine dritte Kammer mit einem dritten flüssigen Produkt vorgesehen werden. Zum Abzweigen des schaumförmigen Produkts durch die Durchtrittkanäle 11.1, 12.1 ist das Durchflußrohr 6.4 innenseitig über den Kanälen 11.1, 12.1 mit einer Verengung 21 versehen. Die Austrittskanäle 13.1, 14.1 sind innenseitig des Durchflußrohrs 6.4 mit je einer Einlaufmulde bzw. Einfließmulde 20 versehen. Einen Schnitt VI-VI nach der Fig. 5 zeigt die Fig. 6.

Die Fig. 7 zeigt eine Draufsicht auf den Aufsatz 1.3. Insbesondere geht hier die Einstellungsposition des Drehknopfs 25 hervor, wobei die Stellung mit einem Punkt ein Zumischen von einem flüssigen Produkt 5, und die Stellung mit zwei Punkten ein Zumischen von zwei flüssigen Produkten 4, 5 darstellt.

In der Fig. 8 ist ein viertes Ausführungsbeispiel eines Aufsatzes 1.4 dargestellt, bei dem auch ein wahlweises Verschließen eines Austrittskanals 13.1 vorgesehen ist, wobei der Rohrabschnitt 15.1 des Drehknopfs 25 sich bis in den Bereich der Austrittkanäle 13.1, 14.1 erstreckt und derart drehbar ausgebildet ist, daß wenigstens ein Austrittskanal 13.1, 14.1 wahlweise verschließbar ist. Dadurch ist der Drehknopf 25 auch leichtgängiger.

Die Trennwand 19 (Fig. 1) bzw. die Verengung 21 (Fig. 5) und die entsprechenden Durchtrittskanäle 11, 12 (Fig. 1) bzw. 11.1, 12.1 (Fig. 5) müssen selbstverständlich mit den Eigenschaften des austretenden Schaums aus dem Entnahmerohr 8 angepaßt bzw. abgestimmt sein, um durch entsprechenden Druck auf den Kolben 16, 17 (Fig. 1 und 5) vorgesehene Schaumstreifen zu erhalten.

### Bezugsziffernliste

- 1.1, 1.2, 1.3, 1.4: Aufsatz
- 2: Vorratsbehälter
- 2.1: Druckgasbehälter
- 3.1, 3.2, 3.3, 3.4, 3.5: Zumischeinrichtung
- 4, 5, 5.1: Flüssiges Produkt
- 6.1, 6.2, 6.3, 6.4: Durchflußrohr
- 7: Endabschnitt
- 8: Entnahmerohr
- 9, 10, 10.1: Kammer
- 11, 11.1, 12, 12.1: Durchtrittskanal
- 13, 14, 13.1, 14.1: Austrittskanal
- 15, 15.1: Rohrabschnitt
- 16, 17: Kolben
- 18: Verbindungseinrichtung
- 19: Trennwand
- 20: Einlaufmulde
- 21: Verengung
- 22: Verschlußdeckel
- 23: Filmscharnier
- 24: Taste
- 25: Drehknopf

## Patentansprüche

1. Aufsatz (1.1, 1.2, 1.3, 1.4) für einen Vorratsbehälter (2, 2.1) zum Abgeben von Teilmengen eines schaumförmigen Produkts, mit einer Zumischeinrichtung (3.1, 3.2, 3.3, 3.4) mindestens eines flüssigen Produkts (4, 5, 5.1) in Form mindestens eines Schaumstrangstreifens, wobei der Aufsatz (1.1, 1.2, 1.3, 1.4) ein Durchflußrohr (6.1, 6.2, 6.3, 6.4) aufweist, das mit einem Endabschnitt (7) eines Entnahmerohrs (8) des Vorratsbehälters (2, 2.1) verbindbar ist, und daß die Zumischeinrichtung (3.1, 3.2, 3.3, 3.4) zur Aufnahme des flüssigen Produkts (4, 5, 5.1) mindestens eine Kammer (9, 10, 10.1) aufweist, wobei einerseits das Durchflußrohr (6.1, 6.2, 6.3, 6.4) und die Kammer (9, 10) bodenseitig mit mindestens einem Durchtrittskanal (11, 12) und andererseits die Kammer (9, 10) deckenseitig mit mindestens einem Austrittskanal (13, 14; 13.1, 14.1) versehen ist, daß sich daran ein Rohrabschnitt (15, 15.1) zum Abgeben des schaumförmigen Produkts anschließt, und daß in der Kammer (9, 10) ein vom schaumförmigen Produkt beaufschlagbarer Kolben (16, 17) angeordnet ist,
**dadurch gekennzeichnet,**
daß mindestens zwei neben dem Durchflußrohr (6.1, 6.2, 6.3, 6.4) achsenparallel angeordnete hohlzylinderförmige Kammern (9, 10) zur Aufnahme von unterschiedlichen, flüssigen Produkten (4, 5, 5.1) vorgesehen sind, und daß jeder Kammer (9, 10) ein Durchtrittskanal (11, 12), ein Austrittskanal (13, 14; 13.1, 14.1) und ein Kolben (16, 17) zugeordnet ist.

2. Aufsatz nach Anspruch 1, dadurch gekennzeichnet, daß der Aufsatz (1.1, 1.2, 1.3, 1.4) zum Verbinden mit dem Vorratsbehälter (2) mit einer Verbindungseinrichtung (18) versehen ist.

3. Aufsatz nach mindestens Anspruch 1, dadurch gekennzeichnet, daß der Vorratsbehälter (2) ein Druckgasbehälter (2.1) ist.

4. Aufsatz nach mindestens Anspruch 1, dadurch gekennzeichnet, daß mindestens die Kammern (9, 10, 10.1) und die Verbindungseinrichtung (18) einteilig aus Kunststoff ausgestaltet sind.

5. Aufsatz nach mindestens Anspruch 1, dadurch gekennzeichnet, daß der Endabschnitt (7) des Durchflußrohrs (6.1, 6.2, 6.3, 6.4) axial versetzt angeordnet ist, und daß eine Trennwand (19) zum Abzweigen des schaumförmigen Produkts durch die Durchtrittskanäle (11, 12; 11.1, 12.1) vorgesehen ist.

6. Aufsatz nach mindestens Anspruch 1, dadurch gekennzeichnet, daß das Durchflußrohr (6.4) innenseitig mit einer Verengung (21) versehen ist zum Abzweigen des schaumförmigen Produkts durch die Durchtrittskanäle (11.1, 12.1).

7. Aufsatz nach mindestens Anspruch 1, dadurch gekennzeichnet, daß die Austrittskanäle (13.1, 14.1) mit je einer Einlaufmulde (20) in den Innenraum des Durchflußrohrs (6.1, 6.4) versehen sind.

8. Aufsatz nach mindestens Anspruch 1, dadurch gekennzeichnet, daß der Rohrabschnitt (15, 15.1) als ein Verschlußdeckel (22) ausgestaltet ist.

9. Aufsatz nach mindestens Anspruch 1, dadurch gekennzeichnet, daß mindestens ein Austrittskanal (13.1, 14.1) verschließbar ausgebildet ist.

10. Aufsatz nach mindestens Anspruch 1, dadurch gekennzeichnet, daß das Durchflußrohr (6.4) und der Rohrabschnitt (15.1) einteilig ausgestaltet und derart axial drehbar ausgebildet sind, daß wenigstens ein Austrittskanal (13.1, 14.1) wahlweise verschließbar ist.

11. Aufsatz nach mindestens Anspruch 1, dadurch gekennzeichnet, daß die Kammern (9, 10) und das Durchflußrohr (6.1) einteilig aus Kunststoff ausgestaltet sind, und daß der Rohrabschnitt (15.1) sich bis in den Bereich der Austrittskanäle (13.1, 14.1) erstreckt und derart drehbar ausgebildet ist, daß wenigstens ein Austrittskanal (13.1, 14.1) wahlweise verschließbar ist.

12. Aufsatz nach mindestens Anspruch 1, enthaltend flüssige Produkte, dadurch gekennzeichnet, daß die flüssigen Produkte (4, 5, 5.1) untereinander eine unterschiedliche Farbe aufweisen.

## Claims

1. An attachment (1.1, 1.2, 1.3, 1.4) for a storage container (2, 2.1) for dispensing partial quantities of a product in the form of foam, having an admixing apparatus (3.1, 3.2, 3.3, 3.4) for at least one fluid product (4, 5, 5.1) in the form of at least one foam strand stripe, the attachment (1.1, 1.2, 1.3, 1.4) having a through-flow tube (6.1, 6.2, 6.3, 6.4) connectable to an end portion (7) of a withdrawal tube (8) of the storage container (2, 2.1), and that the admixing apparatus (3.1, 3.2, 3.3, 3.4) has at least one chamber (9,10, 10.1) for receiving the fluid product (4, 5, 5.1), on the one hand the through-flow tube (6.1, 6.2, 6.3, 6.4) and the chamber (9, 10) being provided, near to the bottom, with at least one passage channel (11, 12) and on the other hand the chamber (9, 10) being provided, near to the top, with at least one outlet channel (13, 14; 13.1, 14.1),that a tube section (15, 15.1) for dispensing the foam product is joined therewith, and that a plunger (16, 17) which can be acted upon by the foam product is arranged in the chamber (9, 10), characterised in that at least two hollow-cylinder-shaped chambers (9, 10) for receiving different fluid products (4, 5, 5.1) are provided, arranged next to the through-flow tube (6.1, 6.2, 6.3, 6.4) in an axially-parallel manner, and in that a passage channel (11, 12), an outlet channel (13, 14; 13.1, 14.1) and a plunger (16, 17) are associated with each chamber (9, 10).

2. An attachment in accordance with Claim 1, characterised in that the attachment (1.1, 1.2, 1.3, 1.4) is provided with a connection device (18) for the purpose of connection to the storage container (2).

3. An attachment in accordance with at least Claim 1, characterised in that the storage container (2) is a compressed-gas container (2.1).

4. An attachment in accordance with at least Claim 1, characterised in that at least the chambers (9, 10, 10.1) and the connection device (18) are made in one piece of a plastics material.

5. An attachment in accordance with at least Claim 1, characterised in that the end portion (7) of the through-flow tube (6.1, 6.2, 6.3, 6.4) is arranged so as to be axially out-of-line, and in that a dividing wall (19) is provided to make the foam product branch off through the passage channels (11, 12; 11.1, 12.1).

6. An attachment in accordance with at least Claim 1, characterised in that the inside of the through-flow tube (6.4) is provided with a narrowing (21) to make the foam product branch off through the passage channels (11.1, 12.1).

7. An attachment in accordance with at least Claim 1, characterised in that the outlet channels (13.1, 14.1) are each provided with an inflow trough (20) into the interior space of the through-flow tube (6.1, 6.4).

8. An attachment in accordance with at least Claim 1, characterised in that the tube section (15, 15.1) is in the form of a closure (22).

9. An attachment in accordance with at least Claim 1, characterised in that at least one outlet channel (13.1, 14.1) is closeable.

10. An attachment in accordance with at least Claim 1, characterised in that the through-flow tube (6.4) and the tube section (15.1) are in one-piece and are axially rotatable in such a manner that at least one outlet channel (13.1, 14.1) is closeable selectively.

11. An attachment in accordance with at least Claim 1, characterised in that the chambers (9, 10) and the through-flow tube (6.1) are made in one piece of a plastics material, and in that the tube section (15.1) extends right into the region of the outlet channels (13.1, 14.1) and is rotatable in such a manner that at least one outlet channel (13.1, 14.1) is closeable selectively.

12. An attachment in accordance with at least Claim 1, containing fluid products, characterised in that the fluid products (4, 5, 5.1) differ in colour from one another.

## Revendications

1. Embout (1.1, 1.2, 1.3, 1.4) pour un réservoir (2, 2.1) destiné à distribuer des quantités partielles d'un produit sous forme de mousse, comportant un dispositif de mélange (3.1, 3.2, 3.3, 3.4) d'au moins un produit liquide, (4, 5, 5.1) sous la forme d'au moins une bande d'un boudin de mousse, l'embout (1.1, 1.2, 1.3, 1.4) comportant un tube de Passage (6.1, 6.2, 6.3, 6.4), qui peut être assemblé à une portion terminale (7) d'un tube de prélèvement (8) du réservoir (2, 2.1), et le dispositif de mélange (3.1, 3.2, 3.3, 3.4) comportant au moins une chambre (9, 10, 10.1) pour contenir le produit liquide (4, 5, 5.1), d'une part le tube de passage (6.1, 6.2, 6.3, 6.4) et la chambre (9, 10) étant pourvus côté fond d'au moins un canal de passage (11, 12) et d'autre part la chambre (9, 10) étant pourvue côté couverture d'au moins un canal de sortie (13, 14 ; 13.1, 14.1), une portion de tube (15, 15.1) destinée à délivrer le produit sous forme de mousse s'y raccordant et dans la chambre (9, 10) étant disposé un piston (16, 17) pouvant être sollicité par le produit sous forme de mousse,
caractérisé
en ce qu'au moins deux chambres (9, 10) en forme de cylindres creux, disposées avec leurs axes parallèles à côté du tube de passage (6.1, 6.2, 6.3, 6.4), sont prévues pour recevoir des produits liquides différents (4, 5, 5.1) et en ce qu'à chaque chambre (9, 10) est associé un canal de passage (11, 12), un canal de sortie (13, 14 ; 13.1, 14.1) et un piston (16, 17).

2. Embout selon la revendication 1, caractérisé en ce que l'embout (1.1, 1.2, 1.3, 1.4) est pourvu d'un dispositif d'assemblage (18) pour l'assemblage avec le réservoir (2).

3. Embout selon au moins la revendication 1, caractérisé en ce que le réservoir (2) est un réservoir de gaz comprimé (2.1).

4. Embout selon au moins la revendication 1, caractérisé en ce qu'au moins les chambres (9, 10, 10.1) et le dispositif d'assemblage (18) sont réalisés d'une seule pièce en matière plastique.

5. Embout selon au moins la revendication 1, caractérisé en ce que la portion terminale (7) du tube de passage (6.1, 6.2, 6.3, 6.4) est disposée décalée axialement et en ce qu'une cloison (19) est prévue pour faire dévier le produit sous forme de mousse à travers les canaux de passage (11, 12 ; 11.1, 12.1).

6. Embout selon au moins la revendication 1, caractérisé en ce que le tube de passage (6.4) est pourvu côté intérieur d'un rétrécissement (21) pour faire dévier le produit sous forme de mousse à travers les canaux de passage (11.1, 12.1).

7. Embout selon au moins la revendication 1, caractérisé en ce que les canaux de sortie (13.1, 14.1) sont pourvus chacun d'une gorge d'entrée (20) dans le volume intérieur du tube de passage (6.1, 6.4).

8. Embout selon au moins la revendication 1, caractérisé en ce que la portion terminale (15, 15.1) est réalisée en tant que couvercle de fermeture (22).

9. Embout selon au moins la revendication 1, caractérisé en ce qu'au moins un canal de passage (13.1, 14.1) est réalisé de manière à pouvoir être fermé.

10. Embout selon au moins la revendication 1, caractérisé en ce que le tube de passage (6.4) et la portion de tube (15.1) sont réalisés d'une seule pièce et peuvent tourner axialement de manière qu'au moins un canal de sortie (13.1, 14.1) au choix puisse être fermé.

11. Embout selon au moins la revendication 1, caractérisé en ce que les chambres (9, 10) et le tube de passage (6.1) sont réalisés d'une seule pièce en matière plastique et en ce que la portion de tube (15.1) s'étend jusque dans la zone des canaux de sortie (13.1, 14.1) et sont réalisés de manière à pouvoir tourner de sorte qu'au moins un canal de sortie (13.1, 14.1) au choix puisse être fermé.

12. Embout selon au moins la revendication 1, contenant des produits liquides, caractérisé en ce que les produits liquides (4, 5, 5.1) présentent une couleur différente les un des autres.
